# EUROPÄISCHE PATENTSCHRIFT

(11) **EP 0 118 413 B1**
(45) Veröffentlichungstag und Bekanntmachung des Hinweises auf die Patenterteilung: **30.07.1986**
(21) Anmeldenummer: 84890014.8
(22) Anmeldetag: 18.01.1984
(51) Int. Cl.: H01H 71/32, H01H 3/56

(54) **Haltemagnetauslöser**
Trip device with holding magnet
Déclencheur à aimant de maintien

(30) Priorität: 20.01.1983 AT 181/83
(43) Veröffentlichungstag der Anmeldung: 12.09.1984
(73) Patentinhaber: Felten & Guilleaume Fabrik elektrischer Apparate Aktiengesellschaft Schrems-Eugenia Niederösterreich, A-3943 Schrems-Eugenia (AT)
(72) Erfinder: Amon, Gerhard, A-1090 Wien (AT)
(74) Vertreter: Beer, Otto

## Beschreibung

Die Erfindung betrifft einen Haltemagnetauslöser für Fehlerstrom-Schutzschalter, bei dem Jochkörper, Permanentmagnet, Auslöseanker, Erregerwicklung und Auslösefeder in einem hermetisch dichten, insbesondere evakuierten, mit einem Schutzgas, wie Stickstoff oder einer Flüssigkeit, wie Silikonöl gefüllten, Gehäuse vorgesehen sind und bei dem die Leitungen zur Erregerwicklung dicht in das Innere des Gehäuses geführt sind.

Haltemagnetauslöser, wie sie z. B. in der AT-B-278 954 beschrieben sind, werden üblicherweise, insbesondere für Fehlerstrom-Schutzschalter, in möglichst staubgeschützter Ausführung gebaut. Der Staubschutz ist aber nicht vollständig, da die Kraftübertragung vom und zum Ausloseanker des Haltemagnetauslösers in Form eines Schiebers oder einer Achse Lagerluft aufweist, durch die Staub eindringen kann. Aus dem gleichen Grund ist auch kein Schutz vor Feuchtigkeit und chemisch aggressiven Gasen vorhanden. Die dadurch verursachten Korrosionen können ebenso wie Staub eine Funktionsunfähigkeit des Haltemagnetauslösers verursachen.

Ein Auslöse-Relais in einem hermetisch dichten Gehäuse unterzubringen, ist aus der AT-B-279 712 bekannt Die Steuerstange dieses Ausläse-Reiais wird mit Hilfe eines Faltenbalges durch das Gehäuse nach außen geführt.

Aus der EP-A-0 026 804 ist ein hermetisch geschlossener permanentmagnetischer Auslöser für Fehlerstrom-Schutzschalter bekannt. Bei diesem Haltemagnetauslöser ist in einer Wand des Gehäuses eine elastisch verformbare Kraftübertragungszone vorgesehen, über welche die Bewegungen des Ankers nach außen übertragen werden.

Beiden bekannten Vorschlägen ist der Nachteil gemeinsam, daß sie elastisch verformbare Bauteile verwenden müssen. Diese elastisch verformbaren Bauteile behindern die Bewegungen, so daß die Auslöseempfindlichkeit der Haltemagnetauslöser beeinträchtigt wird. Zum anderen stellen elastisch verformbare Faltenbälge und gewellte Wandbereiche stets Schwachstellen dar, die zu Undichtheiten führen.

Aus der GB-A-1598 409 ist ein Leitungsschutzschalter bekann, bei dem der Bi-Metall- und der Magnetauslöser in einem hermetisch dicht verschlossenen Gehäuse angeordnet sind. Um im Auslösefall die Bewegung der Auslöser nach außen zu übertragen, ist den Auslösern ein einen Permanentmagnet tragender Schwenkhebel zugeordnet. Dem Permanentmagnet liegt außerhalb des Gehäuses ein weiterer Permanentmagnet gegenüber. Im Auslösefall wird der im Inneren des Gehäuses angeordnete Permanentmagnet angehoben und dadurch dem außerhalb des Gehäuses angeordneten Permanentmagnet angenähert, bis dieser gegen die Kraft einer Feder angezogen wird. Zum Zurückstellen ist es nötig, den äußeren Permanentmagneten von Hand so weit anzuheben, daß der im Inneren des Gehäuses angeordnete Schwenkhebel mit dem Permanentmagnet nach unten verschwenken kann.

Nachteilig bei diesem bekannten Schalter ist der Umstand, daß die beiden Permanentmagnete so weit voneinander entfernt werden müssen, daß sie sich nicht aufeinander zu bewegen und von der Feder bzw. unter der Wirkung der Schwerkraft im Abstand gehalten werden. Gerade diese Federkraft muß aber im Auslösefall überwunden werden.

Da der im Gehäuse angeordnete Permanentmagnet nur unter der Wirkung der Schwerkraft in seiner Bereitschaftsstellung bleibt, erfordert der aus der GB-A-1598409 bekannte Leitungsschutzschalter eine ganz bestimmte Einbaulage. Jede Änderung dieser Einbaulage hat eine Änderung der Auslösecharakteristik zur Folge.

Der Erfindung liegt die Aufgabe zugrunde, einen Haltemagnetauslöser der eingangs genannten Gattung anzugeben, der tatsächlich vor dem Eindringen von Staub, Feuchtigkeit und aggressiven Gasen geschützt ist und ohne elastisch verformbare Bauteile auskommt, über welche die Bewegungen des Ankers übertragen werden.

Erfindungsgemäß wird dies dadurch erreicht, daß der Auslöseanker über mindestens eine Permanentmagnetkupplung mit einem außerhalb des Gehäuses angeordneten Außenhebel zur Ausführung gleichgerichteter Bewegungen gekuppelt ist und daß eine im Inneren des Gehäuses angeordnete Hälfte der Permanentmagnetkupplung an einem im Inneren des Gehäuses schwenkbar gelagerten Hebel vorgesehen ist, der entweder ein den Auslöseanker tragender Ankerhebel oder ein mit dem Auslöseanker gekuppelter Innenhebel ist.

Dadurch, daß beim erfindungsgemäßen Haltemagnetauslöser die Kraftübertragung vom und zum Auslöseanker mit Hilfe mindestens einer Permanentmagnetkupplung erfolgt, entfallen die bei den bekannten Haltemagnetauslösern unumgänglichen Durchführungen (Faltenbälge) beweglicher Teile durch das Gehäuse des Haltemagnetauslösers und die dadurch bedingte Gefahr von Undichtigkeiten.

Ein Vorteil des erfindungsgemäßen Haltemagnetauslösers gegenüber dem Schutzschalter gemäß der GB-A-1 598 409 besteht darin, daß die beiden Hälften der Permanentmagnetkupplung stets gleichgerichtete Bewegungen ausführen und der Abstand der Hälften der Permanentmagnetkupplung weder im Auslösefall noch beim Rückstellen geändert wird. Dadurch sind die bei der GB-A-1 598 409 erforderlichen Mittel zum Auseinanderhalten der Permanentmagnete entbehrlich.

Weitere Einzelheiten und Merkmale der Erfindung ergeben sich aus den Unteransprüchen und der nachfolgenden Beschreibung des in der Zeichnung schematisch wiedergegebenen Ausführungsbeispieles. Es zeigt
Figur 1 einen Haltemagnetauslöser und
Figur 2 den Haltemagnetauslöser aus Figur 1 mit abgefallenem Auslöseanker.

Ein in Figur 1 dargestellter Haltemagnetauslöser besitzt ein mindestens zweischichtiges Joch 1 mit einer Erregerwicklung 2, einem Permanentmagnet 3, einem Auslöseanker 4 mit einem Ankerhebel 5 sowie eine Auslösefeder 6.

Bei stromloser Erregerwicklung 2 wird der Auslöseanker 4 entgegen der Zugwirkung der Auslösefeder 6 durch den Permanentmagnet 3 am Joch 1 festgehalten. Fließt hingegen durch die Erregerwicklung 2 Strom, so wird der PermanentfluB geschwächt und der Auslöseanker 4 fällt bei ausreichender Schwächung vom Joch 1 ab. Der Auslöseanker 4 bewegt einen Kupplungsstift 7 und dieser eine Permanentmagnetkupplung, die aus vier Permanentmagneten 8a, 8b, 8c und 8d, einem die Permanentmagnete 8b und 8c tragenden Innenhebel 9 und einem die Permanentmagnete 8a und 8d tragenden, nicht dargestellten Außenhebel besteht. Außer den beiden Permanentmagneten 8a und 8d und dem sie tragenden Außenhebel befinden sich alle vorgenannten Bauteile in einem hermetisch dichten Gehäuse 10 aus magnetisch nicht leitfähigem Werkstoff.

Figur 2 zeigt den Haltemagnetauslöser mit abgefallenem Auslöseanker 4. Bei richtiger Dimensionierung und Polung der Permanentmagnete 8a, 8b, 8c und 8d folgt der AuBenhebel mit geringem Schlupf jeder Drehung des Innenhebels 9. Die Bewegung des Außenhebels kann z. B. zum Auslösen des Schaltschlosses eines nicht gezeigten Fehterstrom-Schutzschalters herangezogen werden.

Für die Rückstellung des Haltemagnetauslösers wird der AuBenhebel gedreht, der Innenhebei 9 folgt mit geringem Schlupf und führt mit Hilfe des Kupplungsstiftes 7 den Auslöseanker 4 an das Joch 1 zurück, wobei die Auslösefeder 6 wieder gespannt wird.

Zur Erreichung eines geringen Schlupfes in der Magnetkupplung werden die Spalte zwischen den Permanentmagneten 8a und 8b bzw. 8c und 8d durch eine zumindest in diesem Bereich dünnwandige undloder gewölbte Ausführung des Gehäuses 10 klein gehalten und eventuell Innensowie AuBenhebel als magnetischer Rückschluß für den Permanentfluß ausgebildet.

Die hermetische Dichtheit wird z. B. durch Zulöten eines zweiteiligen Gehäuses und eingelötete Glasdurchführungen 11 für die Erregerwicklung 2 vervollständigt.

Innerhalb des hermetisch dichten Gehäuses 10 kann sich Luft oder ein Schutzgas, wie Stickstoff oder eine Flüssigkeit, z. B. ein Siliconöl, befinden. Letzteres erweist sich als vorteilhaft, wenn eine größere Ansprechzeit des Haltemagnetauslösers gewünscht wird, etwa um die Empfindlichkeit eines Fehlerstrom-Schutzschalters gegenüber Stoßströmen zu reduzieren. Die Flüssigkeit wirkt in diesem Fall als Dämpfungsmedium. Eine weitere Möglichkeit ist die Evakuierung des hermetisch dichten Gehäuses 10.

Durch die Anordnung der vier Permanentmagnete 8a, 8b, 8c und 8d, wie in Figur 1 und 2 gezeigt, wirken auf die Achsen des Innen- bzw. Außenhebels keine radialen Zugkräfte. Die Kupplungsteile sind auf einfache Weise ausbalanciert und damit die Permanentmagnetkupplung gegenüber Erschütterungen unempfindlich.

Nimmt man eine radiale Zugkraft und die damit verbundenen Reibungsverluste in Kauf, so können zwei Permanentmagnete, z. B. die Permanentmagnete 8a und 8b, entfallen.

Es ist auch möglich, mit einem einzigen Permanentmagnet auszukommen, wenn diesem ein magnetisch leitfähiger Teil, wie z. B. Weicheisen, gegenübergestellt wird. Der zu erwartende erhöhte Schlupf einer solchen Kupplung kann durch verbesserte Rückführung des Permanentflusses wieder reduziert werden. Als weitere Ausführungsform für die Permanentmagnetkupplung kommt eine Ausführung mit zwei Permanentmagneten in Frage, denen zwei Weicheisenteile gegenüberstehen, wodurch wieder keine radialen Zugkräfte auftreten.

Der Aufbau des erfindungsgemäßen, hermetisch dichten Haltemagnetauslösers mit Permanentmagnekupplung kann gegenüber der in den Figuren 1 und 2 dargestellten Ausführungsform noch vereinfacht werden, indem auf den Kupplungsstift 7 verzichtet und der Ankerhebel 5 so umgestaltet wird, daß er auch die Funktion des Innenhebels 9 der gezeigten Ausführungsform übernimmt. Bei dieser Ausführungsform trägt der beispielsweise als gleicharmiger Hebel ausgebildete Ankerhebel 5 an einem oder beiden seiner Enden Permanentmagnete, denen außerhalb des Gehäuses die am nicht gezeigten Außenhebel angeordneten Permanentmagnete oder Weicheisenteile gegenüberstehen. Es ist aber auch eine Ausführungsform denkbar, bei welcher der Ankerhebel 5 an einem oder beiden seiner Enden einen Weicheisenteil trägt, dem die außerhalb des Gehäuses 10 liegenden Magnete des Außenhebels gegenüberliegen.

## Patentansprüche

1. Haltemagnetausiöser für Fehlerstrom. Schutzschalter, bei dem Jochkörper (1), Permanentmagnet (3), Auslöseanker (4), Erregerwicklung (2) und Auslösefeder (6) in einem hermetisch dichten, insbesondere evakuierten, mit einem Schutzgas, wie Stickstoff oder einer Flüssigkeit, wie Silikonöl gefüllten, Gehäuse (10) vorgesehen sind und bei dem die Leitungen zur Erregerwicklung (2) dicht in das Innere des Gehäuses (10) geführt sind, dadurch gekennzeichnet, daß der Auslöseanker (4) über mindestens eine Permanentmagnetkupplung mit einem außerhalb des Gehäuses (10) angeordneten Außenhebel zur Ausführung gleichgerichteter Bewegungen gekuppelt ist und daß eine im Inneren des Gehäuses (10) angeordnete Hälfte (8b, 8c) der Permanentmagnetkupplung an einem im Inneren des Gehäuses (10) schwenkbar gelagerten Hebel vorgesehen ist, der entweder ein den Auslöseanker (4) tragender Ankerhebel (5) oder ein mit dem Auslöseanker (4) gekuppelter Innenhebel (9) ist.

2. Haltemagnetauslöser nach Patentanspruch 1, dadurch gekennzeichnet, daß die Kupplung zwischen dem Auslöseanker (4) und dem Innenhebel (9) über einen im Gehäuse (10) verschiebbar geführten Kupplungsstift (7) erfolgt.

3. Haltemagnetauslöser nach Patentanspruch 1 oder 2, dadurch gekennzeichnet, daß der Ankerhebel (5) oder der Innenhebel (9) bezüglich seiner Lagerstelle im Gehäuse (10) symmetrisch ausgebildet ist und an seinen beiden Enden Permanentmagnete (8b, 8c) oder magnetisch leitfähige Körper, beispielsweise aus Weicheisen, trägt, wobei der Außenhebel zwei magnetisch leitfähige Körper, wie Weicheisen, oder zwei Permanentmagnete (8a, 8d) trägt.

4. Haltemagnetauslöser nach einem der Patentansprüche 1 bis 3, dadurch gekennzeichnet, daß der Innenhebel (9) und der AuBenhebel als magnetischer Rückschluß für den Permanentmagnetfluß ausgebildet sind.

## Claims

1. Holding magnet tripping device for earth- leakage circuit breakers in which the yoke body (1), permanent magnet (3), tripping armature (4), excitation coil (2) and tripping spring (6) are provided in a hermetically sealed, in particular evacuated housing (10) filled with a protective gas such as nitrogen or a liquid such as silicon oil and in which the conductors for the excitation coil (2) are sealingly guided into the interior of the housing (10) characterised in that the tripping armature (4) is coupled by at least one permanent magnetic coupling with an outer lever arranged externally of the housing (10) for carrying out movements in the same direction and that one half (8b, 8c) of the permanent magnetic coupling arranged in the interior of the housing (10) is provided on a lever pivotally mounted in the interior of the housing (10), which lever is either an armature lever (5) carrying the tripping armature (4) or an internal lever (9) coupled to the tripping armature (4).

2. Holding magnet tripping device according to claim 1, characterised in that the coupling between the tripping armature (4) and the internal lever (9) is effected by means of a coupling pin (7) displaceably guided in the housing (10).

3. Holding magnet tripping device according to claim 1 or 2. characterised in that the armature lever (5) or the internal lever (9) is symmetrically constructed having regard to its bearing point in the housing (10) and carries at both ends permanent magnets (8b, 8c) or magnetically conductive bodies, for example of soft iron, whereby the outer lever carries two magnetically conductive bodies e. g. of soft iron or two permanent magnets (8a, 8d).

4. Holding magnet tripping device according to one of claims 1 to 3, characterised in that the inner lever (9) and the outer lever are constructed as magnetic short circuit for the permanent magnetic flux.

## Revendications

1. Déclencheur à aimant de maintien pour disjoncteur à courant de défaut, dans lequel une culasse (1), un aimant permanent (3), une armature de déclenchement (4), un enroulement d'excitation (2) et un ressort de déclenchement (6) sont disposés dans un carter (10) hermétiquement étanche, notamment mis sous vide, rempli d'un gaz protecteur comme de l'azote ou d'un liquide comme une huile de silicone, et dans lequel les conducteurs aboutissant à l'enroulement d'excitation (2) passent de façon étanche à l'intérieur du carter (10), caractérisé en ce que l'armature de déclenchement (4) est reliée par l'intermédiaire d'au moins un accouplement à aimant permanent avec un levier extérieur, placé à l'extérieur du carter (10), en vue de l'exécution de mouvements de même orientation et en ce que la moitié (8b. 8c), disposée à l'intérieur du carter (10), de l'accouplement à aimant permanent est placée sur un levier, monté de façon pivotante à l'intérieur du carter (10) et qui est constitué soit par un levier d'armature (5) portant l'armature de déclenchement (4), soit par un levier intérieur (9) accouplé à l'armature de déclenchement (4).

2. Déclencheur à aimant permanent selon la revendication 1, caractérisé en ce que l'accouplement entre l'armature de déclenchement (4) et le levier intérieur (9) est effectué par l'intermédiaire d'une broche d'accouplement (7) guidée en translation dans le carter (10).

3. Déclencheur à aimant permanent selon une des revendications 1 ou 2, caractérisé en ce que le levier d'armature (5) ou le levier intérieur (9) est agencé symétriquement par rapport à sa zone d'appui dans le carter (10) et porte, à ses deux extrémités, des aimants permanents (8b. 8c) ou bien des corps magnétiquement conducteurs, par exemple en fer doux, ou deux aimants permanents (8a. 8d).

4. Déclencheur à aimant permanent de maintien selon une des revendications 1 à 3, caractérisé en ce que le levier intérieur (9) et le levier extérieur sont agencés pour former un retour magnétique du flux d'aimant permanent.
